# FASCICULE DE BREVET EUROPEEN

(11) **EP 0 083 457 B1**
(45) Date de publication et mention de la délivrance du brevet: **20.08.1986**
(21) Numéro de dépôt: 82201341.3
(22) Date de dépôt: 28.10.1982
(51) Int. Cl.: G07C 1/26

(54) **Installation permettant de constater l'heure d'arrivée d'un pigeon**
Einrichtung zur Feststellung der Ankunftszeit von Brieftauben
Device for establishing the time of arrival of pigeons

(30) Priorité: 05.01.1982 BE 206985
(43) Date de publication de la demande: 13.07.1983
(73) Titulaire: DESCHEEMAECKER, Frans, B-2120 Schoten (BE)
(72) Inventeur: DESCHEEMAECKER, Frans, B-2120 Schoten (BE)
(74) Mandataire: Pieraerts, Jacques

## Description

L'invention se rapporte à une installation nouvelle et originale permettant de constater l'heure d'arrivée d'un pigeon à l'aide d'un constateur proprement dit équipé de moyens conventionnels permettant, par rotation d'un tambour dans une case duquel est enfermée une boîte contenant une bague de pigeon, de déterminer, à l'aide d'une horloge, le mois, le jour, l'heure, la minute et la seconde d'arrivée du pigeon considéré (NL-A-6 807 483).

L'arrivée d'un pigeon est déterminée, lors d'un concours, en constatant le jour, l'heure, la minute et la seconde à laquelle une boîte contenant la bague du pigeon considéré est introduite dans une case d'un tambour rotatif et en faisant tourner ce tambour d'un pas.

Cette opération provoque, dans le constateur même, l'impression d'un ruban sur lequel les informations précitées peuvent être déchiffrées.

Lors de l'ouverture et de la fermeture du constateur une perforation est imprimée dans un ruban de papier. Lors de chaque opération dite de constatation, le jour d'arrivée est caractérisé par un des chiffres 1 à 7 de telle sorte que la date exacte ne peut jamais être déterminée avec précision. Le ruban imprimé portant les informations nécessaires est produit au maximum en deux exemplaires. Du fait que les informations occupent plusieurs lignes, des difficultés peuvent se produire de même que des erreurs lors du déchiffrage du ruban imprimé.

Il a déjà été proposé de traiter complètement en ordinateur des données relatives aux coordonnées d'arrivée d'un pigeon dans un concours de vol. Un tel exemple est donné par le document EP-A-0 064 787, dont le contenu est partiellement considéré comme compris dans l'état de la technique d'après l'art. 54 (3) CBE. Les mesures proposées constituent un réel bouleversement des habitudes acquises dans ce domaine et sont d'une très grande complexité, ce qui fait craindre que les mesures proposées ne soient pas réellement adoptables par le public ni, d'une façon générale, fiables.

La présente invention se base sur l'utilisation d'un constateur dont une partie du mécanisme d'enregistrement est de type conventionnel mais permet toutefois une amélioration sensible de la transmission et de la comparaison des informations enregistrées par le constateur.

A cet effet, l'installation selon l'invention comprend des moyens permettant de stocker ces informations dans une mémoire électronique appartenant au constateur et de les transférer et de les rendre lisibles sur un support appartenant à une imprimante qui fait partie d'une installation de lecture, propriété des instances ôrganisatri- ces, à laquelle peut être relié le constateur précité et en particulier la mémoire électronique de celui-ci, des moyens étant, prévus pour détruire l'information stockée dans la mémoire électronique lorsque le constateur est ouvert.

La description qui sera donnée ci-après se rapporte à un exemple de réalisation de l'invention.

L'installation selon l'invention est constituée par deux unités indépendantes séparées. Une de ces unités est formée par ce qui peut être appelé le constateur proprement dit. Cet élément de l'installation selon l'invention comporte un tambour rotatif pourvu de compartiments dans chacun desquels peut être enfermée une boîte destinée à contenir une bague de pigeon. Chaque compartiment, numéroté par exemple de 1 à 22, comporte, après le concours, une boîte déterminée qui, à son tour, identifie un pigeon donné.

Lors de la rotation pas à pas du tambour, c'est-à-dire chaque fois qu'un des compartiments du tambour occupe la place suivante, un circuit électrique est fermé qui stocke, dans une mémoire électronique, l'information correspondante se rapportant à une case, et donc à une boîte déterminée contenant une bague.

La mémoire électronique dont est équipé le constateur comporte, pour chaque pigeon ou série de pigeons, au moins les informations suivantes :
1. Le numéro de l'appareil, qui identifie l'amateur et ses coordonnées ;
2. Le réglage horaire de l'horloge dont est équipé 4e constateur ;
3. La constatation des informations suivantes : mois, jour, heure, minute, et seconde d'arrivée, ainsi que le numéro d'arrivée et le moment auquel le constateur a été fermé.

L'horloge dont est équipé le constateur, est une horloge à quartz à affichage digital. Attendu que les informations relatives aux pigeons déjà arrivés sont comprises dans la mémoire électronique, les informations recherchées se rapportant à plusieurs pigeons peuvent immédiatement être reproduites et cela sous forme d'un affichage digital. Ceci a lieu en enfonçant une touche qui permet de faire apparaître l'affichage digital relatif à chaque pigeon.

Après le vol, les amateurs portent leur consta; teur à l'association organisatrice où chaque constateur est branché séparément sur une imprimante appartenant à celle-ci.

Les informations stockées dans la mémoire sont reproduites sur un support, par exemple un ruban de papier.

L'impression des informations sur un support approprié peut être répétée à volonté, aussi longtemps que les informations sont contenues dans la mémoire. Lors de l'ouverture du constateur proprement dit, toutes les informations stockées dans la mémoire électronique sont détruites ou « effacées » t'exception. éventuellement, de la date du concours et des numéros de référence de l'amateur.

Les avantages de l'installation selon l'invention sont : des moyens d'enregistrement fiables et techniquement simples de toutes les informations qui sont nécessaires à l'identification d'un amateur, ainsi qu'au moment d'arrivée des pigeons ; absence de ruban et de ruban imprimeur dans le constateur proprement dit et possibilité pour l'utilisateur de lire ou de déchiffrer pour chaque pigeon, sur le constateur lui-même, les informations recherchées ; la possibilité pour les organisateurs de lire ou de déchiffrer à plusieurs reprises et sans erreur les informations recherchées, ainsi que le fonctionnement extrêmement régulier de l'horloge et la possibilité d'utiliser le cadran de celle-ci pour la lecture de certaines informations.

Le constateur peut être de n'importe quel type. De même, les moyens qui forment le chaînon entre, d'une part, le temps constaté, ainsi que les coordonnées analogues et la mémoire électronique du constateur proprement dit, d'autre part, peuvent être réalisés par les moyens les plus variés.

## Revendications

Installation servant à déterminer l'heure d'arrivée d'un pigeon à l'aide d'un constateur proprement dit équipé de moyens conventionnels permettant, par rotation d'un tambour dans une case duquel est enfermée une boîte contenant une bague de pigeon, de déterminer, à l'aide d'une horloge, le mois, le jour, l'heure, la minute et la seconde d'arrivée du pigeon considéré, caractérisée en ce qu'elle comprend des moyens permettant de stocker ces informations dans une mémoire électronique appartenant au constateur et de les transférer et de les rendre lisibles sur un support appartenant à une imprimante qui fait partie d'une installation de lecture, propriété des instances organisatrices, à laquelle peut être relié le constateur précité et en particulier la mémoire électronique de celui-ci, des moyens étant prévus pour détruire l'information stockée dans la mémoire électronique lorsque le constateur est ouvert.

## Claims

Device for establishing the time of arrival of a pigeon by means of a recorder proper fitted with conventional means allowing by revolving a drum inside a compartment of which is enclosed a box containing a pigeon ring, to ascertain by means of a clock, the month, the day, the hour, the minute and the second of arrival of the pertaining pigeon, characterized in that it comprises means allowing to store said data in an electronic memory being part of the recorder, and to transfer said data and to make same readable on a support belonging to a printer which is part of a reading equipment, owned by organizing authorities, whereto said recorder and particularly the electronic memory thereof may be connected, means being provided to erase the data stored in the electronic memory when the recorder is being opened.

## Patentansprüche

Einrichtung zur Feststellung der Änkunftszeit einer Brieftaube mittels eines eigentlichen Bestimmungsgeräts, das mit herkömmlichen Einrichtungen ausgestattet ist, welche es ermöglichen, durch Drehung einer Trommel, in der in einem Fach ein einen Ring der Taube enthaltendes Behältnis aufgenommen ist, mit Hilfe einer Uhr den Monat, den Tag, die Stunde, die Minute und die Sekunde der Ankunft der betreffenden Taube zu bestimmen, dadurch gekennzeichnet, daß die Einrichtung Mittel zur Speicherung dieser Informationen in einem dem Bestimmungsgerät zugeordneten elektronischen Speicher sowie zum Übertragen der Informationen zu einem und zum Lesbarmachen auf einem einem Druckwerk, das Bestandteil eines im Besitz der Organisationsinstanz befindlichen Lesegeräts ist, mit welchem das genannte Bestimmungsgerät und insbesondere dessen elektronischer Speicher verbindbar ist, zugehörigen Träger enthält, wobei Mittel zum Löschen der im elektronischen Speicher gespeicherten Information, wenn das Bestimmungsgerät offen ist, vorgesehen sind.
